# EUROPÄISCHE PATENTSCHRIFT

(11) **EP 0 727 552 B1**
(45) Veröffentlichungstag und Bekanntmachung des Hinweises auf die Patenterteilung: **15.07.1998**
(21) Anmeldenummer: 96101630.0
(22) Anmeldetag: 06.02.1996
(51) Int. Cl.: E05B 9/00

(54) **Doppelbartschloss**
Double key bit lock
Serrure à panneton de clé double

(30) Priorität: 18.02.1995 DE 19505627
(43) Veröffentlichungstag der Anmeldung: 21.08.1996
(73) Patentinhaber: Mauer GmbH, D-42579 Heiligenhaus (DE)
(72) Erfinder: Mauer, Günter, D-42579 Heiligenhaus (DE)
(74) Vertreter: Götz, Friedrich, Dipl.-Phys.

(56) Entgegenhaltungen:
- FR-A- 996 426
- GB-A- 2 261 700

## Beschreibung

### Technisches Gebiet

Die Erfindung betrifft ein Doppelbartschloß mit einem kastenförmigen Gehäuse, einer Schloßdecke, einem in diesem Gehäuse gelagerten Riegel mit Tourstift und einem auf dem Riegel liegenden Zuhaltungspaket.

### Stand der Technik

Es ist üblich, daß das Schloßgehäuse vier Stützhülsen aufweist, die Schrauben aufnehmen und der Befestigung des Schlosses auf der Schranktür dienen. Weiterhin ist es bekannt, die Schloßdecke nach der Montage der Schloßbestandteile mit Schrauben am Schloßgehäuse zu befestigen.
Andererseits ist es bei Billigschlössern oder Blechspielzeugen bekannt, mehrere Teile mit Hilfe verschränkter oder umgeklappter Blechlappen zu verbinden.
Das Herstellen von Gewindelöchern und das Verschrauben der Teile ist teuer.

### Darstellung der Erfindung

Der Erfindung liegt die Aufgabe zugrunde, ohne Verlust an Stabilität die Montagekosten zu verringern.
Dies gelingt erfindungsgemäß dadurch, daß die Schloßdecke an der vorderen Stirnseite Vorsprünge aufweist, die in Öffnungen an der Stirnwand des Gehäuses passen, daß die Schloßdecke an der hinteren Stirnseite Aussparungen aufweist, die in Montageposition hinter angeformte Gehäusevorsprünge greifen und daß die Schloßdecke an der hinteren Stirnseite eine Zunge aufweist, die nach der Montage eine plastische Verformung erfährt, um die Schloßdecke gegen Verschiebung in die Demontageposition zu sichern.

### Beschreibung der Zeichnungen

Ein Ausführungsbeispiel der Erfindung wird anhand von Fig. 1 - 5 der Zeichnung erläutert.
- Fig. 1: zeigt das Schloß mit aufgelegter Decke,
- Fig. 2: einen Längsschnitt durch Fig. 1, entlang der Linie AB,
- Fig. 3: das Schloßgehäuse mit der arretierten Decke,
- Fig. 4: einen Längsschnitt durch Fig. 3, entlang der Linie AB
- Fig. 5: die endgültig gesicherte Position der Decke.

In Fig. 1 und 2 ist mit 1 ein im Druckgußverfahren hergestelltes Gehäuse bezeichnet, dessen umlaufender Rand abgerundet wird. An der vorderen Stirnseite 1a tritt der Riegel 2 aus. In das Gehäuse 1 sind vier Stützhülsen 1b, 1c, 1d, le eingeformt, die Schrauben zur Befestigung des Schlosses aufnehmen. Die Hülsen 1b und 1c tragen Nasen 1b1 und 1c1, auf denen eine Schloßdecke 3 aufliegt. Diese Schloßdecke weist an ihrer vorderen Stirnseite 3a zwei Vorsprünge 3a1 und 3a2 auf, die in öffnungen 1a1 und 1a2 des Gehäuses passen. An der hinteren Stirnseite 3b ist eine Zunge 3b1 angeformt, der zwei längere Vorsprünge 3b2 und 3b3 benachbart sind. Die Teile 3b1, 3b2 und 3b3 liegen auf einer Aussparung 1f1 der hinteren Gehäusestirnwand 1f auf.
An die Stützhülsen 1d, 1e sind Vorsprünge 1d1 und 1e1 angeformt, die über der Ebene der Schloßdecke 3 liegen.
Die Schloßdecke 3 ist in der Umgebung der Stützhülsen 1d, 1e mit Aussparungen 3c, 3d versehen, die eine begrenzte Verschiebung nach links erlauben. Dabei schieben sich die Kanten dieser Aussparungen 3c, 3d unter die Vorsprünge 1d1 und 1e1, wie es Fig. 3 und 4 zeigt. Mit 3e ist das Schlüsselloch bezeichnet. Wenn jetzt noch die Zunge 3b1 plastisch verformt, also nach unten gedrückt wird, ist die Schloßdecke 3 ohne jede Schraube dauerhaft befestigt
In Fig. 3 ist das Schloßgehäuse mit der eingeschobenen Schloßdecke dargestellt. Man erkennt dies daran, daß die Vorsprünge 3b2, 3b3 im Gegensatz zu Fig. 1 mit dem rechten Gehäuserand abschließen.
Fig. 4 zeigt im Schnitt die nach links verschobene und damit gegen Abheben gesicherte Decke 3.
Aus Fig. 5 ist ersichtlich, wie die Decke 3 durch Verformung der Zunge 3b1 gegen Verschiebung gesichert ist.
Wenn das Schloß demontiert werden soll, biegt man mit einem Werkzeug die Zunge 3b1 gerade. Danach kann die Schloßdecke 3 nach rechts geschoben und nach oben abgehoben werden.

### Gewerbliche Verwertbarkeit

Die beschriebene Konstruktion hat den großen Vorteil, daß Bauelemente und Arbeitsgänge eingespart werden, wobei zusätzlich die Montagezeit für die Decke erheblich verkürzt ist.

### Bezugszeichenliste

- 1: Gehäuse
- 1a: vordere Stirnseite
- 1a1, 1a2: Öffnungen
- 1b, 1c, 1d, 1e: Stützhülsen
- 1b1, 1c1: Nasen
- 1d1, 1e1: Vorsprünge
- 1f: hintere Gehäusestirnwand
- 1f1: Aussparung
- 1g: Schlüsselführungsdorn
- 2: Riegel
- 3: Schloßdecke
- 3a: vordere Stirnseite
- 3a1, 3a2: Vorsprünge
- 3b: hintere Stirnseite
- 3b1: Zunge
- 3b2, 3b3: Vorsprünge
- 3c, 3d: Aussparungen
- 3e: Schlüsselloch

## Patentansprüche

1. Doppelbartschloß mit einem kastenförmigen Gehäuse (1), einer Schloßdecke (3), einem in diesem Gehäuse gelagerten Riegel (2) mit Tourstift und einem auf dem Riegel liegenden Zuhaltungspaket,
dadurch gekennzeichnet,
daß die Schloßdecke (3) an der vorderen Stirnseite (3a) Vorsprünge (3a1, 3a2) aufweist, die in Öffnungen (1a1, 1a2) an der Stirnwand (1a) des Gehäuses passen,
daß die Schloßdecke (3) an der hinteren Stirnseite (3b) Aussparungen (3c, 3d) aufweist, die in Montageposition hinter angeformte Gehäusevorsprünge (1d1, 1e1) greifen und
daß die Schloßdecke (3) an der hinteren Stirnseite (3b) eine Zunge (3b1) aufweist, die nach der Montage eine plastische Verformung erfährt, um die Schloßdecke (3) gegen Verschiebung in die Demontageposition zu sichern.

2. Doppelbartschloß nach Anspruch 1, dadurch gekennzeichnet, daß die Gehäusevorsprünge (1d1, 1e1) an Stützhülsen (1d, 1e) angeordnet sind, deren Innenraum Befestigungsschrauben aufnimmt.

3. Doppelbartschloß nach Anspruch 1, dadurch gekennzeichnet, daß die hintere Stirnseite (3b) der Schloßdecke (3) außer der deformierten Zunge (3b1) zwei verlängerte Vorsprünge (3b2, 3b3) aufweist, die auf einer Aussparung (1f1) der hinteren Gehäusestirnwand (1f) aufliegen.

## Claims

1. Double-bit lock with a box-shaped housing (1), a lock cover (3), a latch (2) mounted in this housing with a turn pin and a set of tumblers lying on the latch, characterised in that the lock cover (3) has on the front end face (3a) projections (3a1, 3a2) which fit into holes (1a1, 1a2) on the end wall (1a) of the housing, that the lock cover (3) has on the rear end face (3b) cut-outs (3c, 3d) which in the assembly position engage behind projections (1d1, 1e1) which are formed on the housing, and that the lock cover (3) has on the rear end face (3b) a tab (3b1) which after assembly undergoes a plastic deformation in order to secure the lock cover (3) against displacement into the dismantling position.

2. Double-bit lock as claimed in Claim 1, characterised in that the housing projections (1d1, 1e1) are disposed on supporting bushes (1d, 1e), the interiors of which receive fixing screws.

3. Double-bit lock as claimed in Claim 1, characterised in that the rear end face (3b) of the lock cover (3) has in addition to the deformed tab (3b1) two longer projections (3b2, 3b3) which rest on a cut-out (1f1) of the rear end wall (1f) of the housing.

## Revendications

1. Serrure à panneton de clé double avec un boîtier en forme de caisson (1), un recouvrement de serrure (3), un verrou (2) logé dans ce boîtier avec un axe de tour et un paquet de pêne dormant situé sur le verrou, caractérisée en ce que le recouvrement de serrure (3) présente au côté frontal avant (3a) des saillies (3a1, 3a2) qui s'adaptent dans des ouvertures (1a1, 1a2) à la paroi frontale (1a) du boîtier, en ce que le recouvrement de la serrure (3) présente au côté frontal arrière (3b) des évidements (3c, 3d) qui passent en position de montage derrière des saillies de boîtier (1d1, 1e1) rapportées par formage et en ce que le recouvrement de serrure (3) présente au côté frontal arrière (3b) une languette (3b1) qui subit après le montage une déformation plastique pour assurer le recouvrement de serrure (3) à l'encontre d'un déplacement dans la position de démontage.

2. Serrure à panneton de clé double selon la revendication 1, caractérisée en ce que les saillies de boîtier (1d1, 1e1) sont disposées à des douilles de support (1d, 1e) dont l'espace intérieur reçoit des vis de fixation.

3. Serrure à panneton de clé double selon la revendication 1, caractérisée en ce que le côté frontal arrière (3b) du recouvrement de serrure (3), à part la languette déformée (3b1), présente deux saillies allongées (3b2, 3b3) qui reposent sur un évidement (1f1) de la paroi frontale arrière du boîtier (1f).
